# EUROPÄISCHE PATENTSCHRIFT

(11) **EP 0 899 646 B1**
(45) Veröffentlichungstag und Bekanntmachung des Hinweises auf die Patenterteilung: **23.07.2003**
(21) Anmeldenummer: 98115304.2
(22) Anmeldetag: 14.08.1998
(51) Int. Cl.: G05G 1/14

(54) **Pedal für ein Kraftfahrzeug**
Pedal for a car
Pedale pour une voiture

(30) Priorität: 27.08.1997 DE 19737287
(43) Veröffentlichungstag der Anmeldung: 03.03.1999
(73) Patentinhaber: Siemens Aktiengesellschaft, 80333 München (DE)
(72) Erfinder: Beil Egon, 61197 Florstadt (DE)

(56) Entgegenhaltungen:
- EP-A- 0 314 108
- EP-A- 0 410 779
- FR-A- 2 240 480

## Beschreibung

Die Erfindung betrifft ein Pedal für ein Kraftfahrzeug, insbesondere Fahrpedal, welches eine an einem Ende in einem Pedallager schwenkbar gehaltene Pedalstange hat, auf deren freiem Ende eine mittels zumindest eines Clipses befestigte Pedalplatte ist, wobei das freie Ende der Pedalstange in einer zur Ebene der Pedalplatte parallelen Ebene einen Haltebereich mit zumindest einem das Ende der Pedalstange bildenden Schenkel hat, der in ein geschlossenes Auge an der Rückseite der Pedalplatte eingesetzt ist.

Ein solches Pedal ist beispielsweise aus der EP 0 314 108 bekannt. Dabei hat die Pedalstange eine Abkröpfung und eine sich daran anschließende Abwinklung. Die Abkröpfung verläuft schräg unterhalb der Pedalplatte, während die Abwinklung rechtwinklig zur längsten Erstreckung der Pedalstange angeordnet ist. Die Pedalplatte überragt die Abwinklung.

Nachteilig bei dem bekannten Pedal ist, dass ein Druck, beispielsweise auf den unteren Bereich der Pedalplatte, zu einem Kippmoment und damit zum Lösen der Pedalplatte von der Pedalstange führen kann.

Der Erfindung liegt das Problem zugrunde, ein Pedal der eingangs genannten Art so zu gestalten, dass seine Pedalplatte durch eine Clipsverbindung möglichst sicher gegen Lösen auch bei hohen Betätigungskräften auf der Pedalstange gehalten ist, ohne dass es hierzu aufwändig gestaltet sein muss und die Montage aufwändig ist.

Dieses Problem wird erfindungsgemäß dadurch gelöst, dass der Haltebereich zwei im Bereich der seitlichen Ränder der Pedalplatte verlaufenden Schenkeln und einer die Schenkel verbindenden, im Bereich des vom Pedallager wegweisenden Randes der Pedalplatte verlaufenden Basis hat und dass der mit Abstand zur Achse des Auges an der Rückseite der Pedalplatte vorgesehene Clips mit der Pedalstange eingerastet ist.

Bei einem solchen Pedal wird die Pedalplatte an ihren beiden Seiten und an ihrer Unterseite jeweils in unmittelbarer Nähe ihres äußeren Randes von dem Haltebereich der Pedalstange abgestützt. Die Auflagefläche für die Pedalplatte auf dem freien Ende der Pedalstange wird auf diese Weise so nahe wie möglich an den von der Pedal-Schwenkachse entfernten Rand der Pedalplatte herangeführt. Die Pedalplatte ist damit nicht nur in der Hauptrichtung der Pedalstange, sondern auch quer dazu möglichst breit abgestützt. Dadurch entstehen bei Betätigung des Pedals keine Momente, welche zu einem Lösen der Pedalplatte von der Pedalstange führen könnten. Die Fixierung der Pedalplatte mittels eines Auges und eines Clipses ist ebenfalls sehr zuverlässig, da zum Lösen der Pedalplatte zunächst ein Verschwenken um die Achse des Auges und dann ein Verschieben in Haupterstreckungsrichtung der Pedalstange erforderlich ist. Diese Gestaltung schließt es aus, dass durch unbeabsichtigten Kontakt des Fußes mit dem Pedal von der Rück- bzw. Unterseite der Pedalplatte her es zu einem Lösen der Pedalplatte von der Pedalstange kommen kann.

Die Pedalplatte ist trotz geringen Materialeinsatzes sehr stabil ausgeführt und besonders sicher gegen das Auftreten von Kippmomenten relativ zur Pedalstange auf der Pedalstange gehalten, wenn sie gemäß einer vorteilhaften Weiterbildung der Erfindung an ihrer Rückseite einen umlaufenden, zur Rückseite hin vorspringenden, ihren Rand bildenden Rahmensteg aufweist, der an der Unterseite der Pedalplatte fluchtend zu dem Auge eine zur Rückseite hin offene Ausnehmung zum Aufnehmen des Schenkels der Pedalstange beim Einschieben in das Auge hat.

Der Clips, in welchen die Pedalplatte einrastet, nachdem das freie Stangenende zunächst in das geschlossene Auge eingeschoben und anschließend um das Auge geschwenkt wurde, kann in einem Bereich angeordnet werden, wo er nicht über die seitliche Kontur der Pedalplatte vorspringen muss, wenn die Pedalstange an der Oberseite der Pedalplatte in etwa auf der Symmetrieachse der Pedalplatte verläuft, wenn die Pedalstange hinter der Pedalplatte zunächst eine zum Rand der Pedalplatte gerichtete Abkröpfung aufweist, an die sich der u-förmige Haltebereich anschließt, und wenn der Clips im Bereich der Abkröpfung vorgesheen ist. Die Abkröpfung ermöglicht es zudem, dass die Pedalplatte im oberen Bereich von der Pedalstange mittig abgestützt wird, während im weiter unten liegenden Bereich, wo die Gefahr einer seitlichen Krafteinleitung durch den Fuß wahrscheinlicher ist, der u-förmige Haltebereich die Pedalplatte beidseitig abstützt. Weil die Clipsachse im Winkel zur Achse des Auges verläuft, ist auch ein Abziehen oder Abgleiten der Pedalplatte vom Haltebereich nicht möglich.

Der Rahmensteg vermag zusätzlich zur Erhöhung der Haltekräfte der Pedalplatte auf dem Haltebereich beizutragen, wenn der u-förmige Haltebereich gegen den Rahmensteg anliegt.

Die Halteplatte kann zweiteilig aus einem kostengünstigen Kunststoffteil und einem verstärkenden Metallteil zum Erzielen einer ausreichenden Festigkeit gegen hohe Betätigungskräfte (bei Brems- oder Kupplungspedalen) zusammengesetzt sein, wenn die Pedalplatte auf ihrer Rückseite eine Armierungsplatte aufweist und wenn das Auge und der Clips durch jeweils eine Durchbrechung dieser Armierungsplatte ragen.

Besonders kostengünstig ist die zweiteilige Pedalplatte herzustellen, wenn gemäß einer anderen Weiterbildung der Erfindung die Armierungsplatte durch eine Clipsverbindung in der Pedalplatte gehalten ist.

Die Pedalstange ist für die Betätigung durch den Fuß optimal geformt, wenn sie zwischen dem Pedallager und der Pedalplatte einen in Betätigungsrichtung vorspringenden, gebogen oder gekröpft verlaufenden Bereich hat.

Infolge der stabilen Ausführung und Halterung der geclipsten Pedalplatte sind derartige Pedale nicht nur als Fahr- oder Gaspedale, sondern auch als Kupplungs- oder Bremspedale verwendbar.

Die Erfindung läßt zahlreiche Ausführungsformen zu. Eine davon ist in der Zeichnung dargestellt und wird nachfolgend beschrieben. Die Zeichnung zeigt in
- Fig. 1: eine Vorderansicht eines erfindungsgemäßen Pedals,
- Fig. 2: eine Seitenansicht des Pedals,
- Fig. 3: eine perspektivische Ansicht des Pedals, schräg von hinten gesehen,
- Fig. 4: einen Querschnitt durch eine Ausführungsform einer Pedalplatte des Pedals,
- Fig. 5: eine Seitenansicht eines unteren Bereichs des Pedals,
- Fig. 6: eine Rückansicht des in Fig.5 gezeigten unteren Pedalbereichs.

**Fig. 1** zeigt als Ganzes ein Pedal 1, welches eine im Querschnitt runde Pedalstange 2 hat, die mit einem Ende in einem Pedallager 3 gelagert ist. Letzteres ist hier als standardisierter Sollwertgeber-Modul ausgebildet, der in bekannter Weise die Pedal-Schwenklagerung, Rückstell- und Dämpfungsmittel, elektrische Signalgeber (Weg- oder Winkelaufnehmer) und die zum Weiterleiten der erzeugten elektrischen Stellungssignale benötigten Anschlüsse umfaßt.

Das freie Ende der fahrzeugspezifisch geformten Pedalstange 2 trägt eine Pedalplatte 4. Diese hat an ihrem äußeren Rand einen umlaufenden Rahmensteg 5, welcher an der nach unten -vom Pedallager weg- weisenden und in Fig. 1 ausschließlich zu erkennenden Seite eine zur Rück- bzw. Unterseite des Pedals 1 hin offene Ausnehmung 6 hat, deren Funktion noch erläutert wird. Die Pedalplatte 4 ist durch eine Clipsverbindung auf der Pedalstange 2 gehalten.

In **Fig. 2** erkennt man jeweils zur Rückseite der Pedalplatte 4 vorspringend ein Auge 7 und einen Clips 8. Die Pedalstange 2 greift mit ihrem freien Ende in eine Bohrung dieses Auges 7 und ist zusätzlich in dem Clips 8 verrastet, welcher hierzu zwei teilweise über die Pedalstange 2 greifende Federarme hat. Zwischen dem Pedallager 3 und der Pedalplatte 4 verläuft die Pedalstange 2 mit einem in Betätigungsrichtung gebogenen Bereich 13.

Die perspektivische Darstellung gemäß **Fig. 3** läßt erkennen, daß die Pedalstange 2 an ihrem freien Ende einen u-förmigen Haltebereich 9 hat, dessen freies Ende in das Auge 7 hineinführt und über den weiter oberhalb der Clips 8 greift. Zu erkennen ist in Fig. 3 weiterhin die Ausnehmung 6 im Rahmensteg 5. Eine entsprechende Ausnehmung 10 kann auch in der oberen Seite des Rahmensteges 5 vorgesehen sein, um die Pedalstange 2 ohne eine über den Rahmensteg 5 hinwegführende Abkröpfung nach oben führen zu können.

Die in **Fig. 4** gezeigte Pedalplatte 4 hat auf ihrer Rückseite eine Armierungsplatte 11, welche durch eine Rastverbindung 12 in der Pedalplatte 4 gehalten wird und die nicht positionierte Durchbrechungen hat, durch die hindurch das Auge 7 und der Clips 8 ragen.

**Fig. 5** verdeutlicht die Gestaltung des Pedals 1 im Bereich der Pedalplatte 4. Zu sehen ist, daß die Pedalstange 2 vor Erreichen des Rahmensteges 5 von der Pedalplatte 4 weg gebogen verläuft, so daß die Pedalstange 2 nicht durch den Rahmensteg 5 führen muß. Die Pedalstange 2 kann jedoch auch in diesem Bereich gerade (strichpunktiert angedeutet) oder schwächer gekröpft verlaufen.

**Fig. 6** zeigt, daß die Clipsachse winklig zur Achse des Auges 7 angestellt ist, und daß der u-förmige Haltebereich 9 der Pedalstange 2 aus zwei seitlichen Schenkeln 14, 15 und einer Basis 16 gebildet ist. Der Schenkel 15 greift in das Auge 7 ein und verläuft genau wie die Basis 16 und der Schenkel 14 in unmittelbarer Nähe des Rahmensteges 5. Bei einer Schubbeaufschlagung der Pedalplatte parallel zur Ebene des u-förmigen Haltebereichs 9 verhindert nicht nur der Rahmensteg 5 ein Abgleiten der Pedalplatte, sondern diese wird auch durch Verkeilen des Clipses gegen das Auge in ihrer Stellung festgehalten.

## Patentansprüche

1. Pedal für ein Kraftfahrzeug, insbesondere Fahrpedal, welches eine an einem Ende in einem Pedallager (3) schwenkbar gehaltene Pedalstange (2) hat, auf derem freien Ende eine mittels zumindest eines Clipses (8) befestigte Pedalplatte (4) ist, wobei das freie Ende der Pedalstange (2) in einer zur Ebene der Pedalplatte (4) parallelen Ebene einen Haltebereich (9) mit zumindest einem, das Ende der Pedalstange bildenden Schenkel (15) hat, der in ein geschlossenes Auge (7) an der Rückseite der Pedalplatte (4) eingesetzt ist, **dadurch gekennzeichnet, dass** der Haltebereich (9) zwei im Bereich der seitlichen Ränder der Pedalplatte (4) verlaufenden Schenkel (14, 15) und eine die Schenkel verbindende, im Bereich des vom Pedallager (3) wegweisenden Randes der Pedalplatte (4) verlaufende Basis (16) hat und dass der mit Abstand zur Achse des Auges (7) an der Rückseite der Pedalplatte (4) vorgesehene Clips (8) mit der Pedalstange (2) eingerastet ist.

2. Pedal nach Anspruch 1, **dadurch gekennzeichnet, daß** die Pedalplatte (4) an ihrer Rückseite einen umlaufenden, zur Rückseite hin vorspringenden, ihren äußeren Rand bildenden Rahmensteg (5) aufweist, und daß dieser Rahmensteg (5) an der Unterseite der Pedalplatte (4) fluchtend zu dem Auge (7) eine zur Rückseite hin offene Ausnehmung (6) zum Aufnehmen des Schenkels beim Einschieben in das Auge (7) hat.

3. Pedal nach den Ansprüchen 1 oder 2, **dadurch gekennzeichnet, daß** die Pedalstange (2) an der Oberseite der Pedalplatte (4) in etwa flächenmittig zur Pedalplatte (4) verläuft,
daß die Pedalstange (2) hinter der Pedalplatte (4) zunächst eine zum Rand der Pedalplatte (4) gerichtete Abkröpfung (17) aufweist, der sich der u-förmige Haltebereich (9) anschließt und
daß der Clips (8) im Bereich der Abkröpfung (17) vorgesehen ist.

4. Pedal nach zumindest einem der vorangehenden Ansprüche, **dadurch gekennzeichnet, daß** der u-förmige Haltebereich (9) gegen den Rahmensteg (5) anliegt.

5. Pedal nach zumindest einem der vorangehenden Ansprüche, **dadurch gekennzeichnet, daß** die Pedalplatte (4) auf ihrer Rückseite eine Armierungsplatte (11) aufweist und daß das Auge (7) und der Clips (8) durch jeweils eine Durchbrechung dieser Armierungsplatte (11) ragen.

6. Pedal nach Anspruch 5, **dadurch gekennzeichnet, daß** die Armierungsplatte (11) durch eine Clipsverbindung (12) in der Pedalplatte (4) gehalten ist.

7. Pedal nach zumindest einem der vorangehenden Ansprüche, **dadurch gekennzeichnet, daß** die Pedalstange (2) zwischen dem Pedallager (3) und der Pedalplatte (4) einen in Betätigungsrichtung vorspringenden, gebogen verlaufenden Bereich (13) hat.

## Claims

1. Pedal for a motor vehicle, in particular an accelerator pedal, which has a pedal bar (2) which is retained pivotably in a pedal support (3) at one end and at the free end of which is a pedal plate (4) which is fastened by means of at least one clip (8), it being the case that, in a plane parallel to the plane of the pedal plate (4), the free end of the pedal bar (2) has a retaining region (9) with at least one leg (15), which forms the end of the pedal bar and is introduced into a closed eyelet (7) on the rear side of the pedal plate (4), **characterized in that** the retaining region (9) has two legs (14, 15), running in the region of the lateral borders of the pedal plate (4), and a base (16) which connects the legs and runs in the region of that border of the pedal plate (4) which is oriented away from the pedal support (3), and **in that** the clip (8) which is provided on the rear side of the pedal plate (4) at a distance from the axis of the eyelet (7) is latched to the pedal bar (2).

2. Pedal according to Claim 1, **characterized in that**, on its rear side, the pedal plate (4) has a peripheral frame web (5) which protrudes towards the rear side and forms the outer border of the pedal plate and **in that**, on the underside of the pedal plate (4), flush with the eyelet (7), said frame web (5) has a recess (6) which is open towards the rear side and is intended for receiving the leg when it is pushed into the eyelet (7).

3. Pedal according to Claim 1 or 2, **characterized in that**, on the top side of the pedal plate (4), the pedal bar (2) runs approximately centrally with respect to the pedal plate (4), **in that**, behind the pedal plate (4), the pedal bar (2) first of all has an angled section (17) which is directed towards the border of the pedal plate (4) and which is adjoined by the u-shaped retaining region (9), and **in that** the clip (8) is provided in the region of the angled section (17).

4. Pedal according to at least one of the preceding claims, **characterized in that** the u-shaped retaining region (9) rests against the frame web (5).

5. Pedal according to at least one of the preceding claims, **characterized in that** the pedal plate (4) has a reinforcement plate (11) on its rear side, and **in that** the eyelet (7) and the clip (8) project through in each case one through-passage in said reinforcement plate (11).

6. Pedal according to Claim 5, **characterized in that** the reinforcement plate (11) is retained in the pedal plate (4) by a clip connection (12).

7. Pedal according to at least one of the preceding claims, **characterized in that**, between the pedal support (3) and the pedal plate (4), the pedal bar (2) has a bent region (13) which protrudes in the direction of actuation.

## Revendications

1. Pédale pour véhicule automobile, en particulier pédale d'accélérateur qui possède une tige de pédale (2) montée pivotante dans un palier de pédale (3) à une extrémité, à l'extrémité libre de laquelle se trouve un patin de pédale (4) fixé au moyen d'au moins un clips (8), l'extrémité libre de la tige de pédale (2) possédant, dans un plan parallèle au plan du patin de pédale (4), une région de retenue (9) comprenant au moins une branche (15) qui forme l'extrémité de la tige de pédale et qui est insérée dans une oreille fermée (7) prévue sur la face arrière du patin de pédale (4), **caractérisé en ce que** la région de retenue (9) possède deux branches (14, 15) s'étendant dans la région des bords latéraux du patin de pédale (4) et une base (16) qui relie les branches et qui s'étend dans la région du bord du patin de pédale (4) opposé au palier de pédale (3) et **en ce que** le clips (8) prévu à distance de l'axe de l'oreille (7) sur la face arrière du patin de pédale (4) est encliqueté avec la tige de pédale (2).

2. Pédale selon la revendication 1, **caractérisé en ce que** le patin de pédale (4) présente, sur son côté arrière, une nervure d'encadrement périphérique (5), en saillie vers l'arrière, et qui forme son bord extérieur, et **en ce que** cette nervure d'encadrement (5) possède, sur la face inférieure du patin de pédale (4), dans l'alignement de l'oreille (7), un évidement (6) ouvert vers l'arrière qui est destiné à recevoir la branche lorsqu'on l'introduit dans l'oreille (7).

3. Pédale selon les revendications 1 ou 2, **caractérisé en ce qu'**au niveau du côté supérieur du patin de pédale (4), la tige de pédale (2) s'étend à peu près au milieu de la surface du patin de pédale (4), **en ce que**, derrière le patin de pédale (4), la tige de pédale (2) présente tout d'abord une partie contre-coudée (17) dirigée vers le bord du patin de pédale (4), à laquelle fait suite la région de retenue (9) en forme de U, et **en ce que** le clips (8) est prévu dans la région de la partie contre-coudée (17).

4. Pédale selon l'une des revendications précédentes, **caractérisé en ce que** la région de retenue (9) en forme de U est en appui contre la nervure d'encadrement (5).

5. Pédale selon l'une des revendications précédentes, **caractérisé en ce que** le patin de pédale (4) présente une plaque d'armature (11) sur son côté arrière et **en ce que** l'oreille (7) et le clips (8) font saillie chacun à travers une fenêtre de cette plaque d'armature (11).

6. Pédale selon la revendication 5, **caractérisé en ce que** la plaque d'armature (11) est retenue dans le patin de pédale (4) par une liaison par clipsage (12).

7. Pédale selon au moins une des revendications précédentes, **caractérisé en ce que** la tige de pédale (2) possède entre le palier de pédale (3) et le patin de pédale (4) une région (13) en saillie dans la direction de l'actionnement, qui s'étend avec une forme incurvée.
